# EUROPÄISCHE PATENTSCHRIFT

(11) **EP 0 167 766 B1**
(45) Veröffentlichungstag und Bekanntmachung des Hinweises auf die Patenterteilung: **04.10.1989**
(21) Anmeldenummer: 85106350.3
(22) Anmeldetag: 23.05.1985
(51) Int. Cl.: B61D 17/20, B61D 13/00, B61C 17/04

(54) **Fahrzeug, insbesondere Schienenfahrzeug**
Vehicle, especially a rail vehicle
Véhicule, en particulier ferroviaire

(30) Priorität: 30.06.1984 DE 3424251
(43) Veröffentlichungstag der Anmeldung: 15.01.1986
(73) Patentinhaber: DUEWAG AKTIENGESELLSCHAFT, 47829 Krefeld (DE)
(72) Erfinder: Atzorn, Heinz, Dipl.-Ing., D-4150 Krefeld (DE); Jochims, Paul, D-4150 Krefeld (DE)

(56) Entgegenhaltungen:
- DE-B- 1 108 253
- DE-B- 1 108 254
- DE-B- 1 220 463
- US-A- 2 642 816
- US-A- 2 859 705

## Beschreibung

Die Erfindung betrifft ein Fahrzeug, insbesondere Schienenfahrzeug, mit einer Kopfpartie, die einen mit dem Fahrgastraum in einer Ebene liegenen Fahrerstand, eine stirnwandseitige Tür und einen tunnelförmigen, mit einer Ubergangseinrichtung verbundenen Durchgang aufweist, der für einen Einsatz des Fahrzeuges als Vorausfahrzeug in den der stirnwandseitigen Tür abgewandten Bereich der Kopfpartie - 1. Endstellung - und für einen Einsatz des Fahrzeuges als gekuppeltes Fahrzeug in Richtung auf einen Rahmen der geöffneten stirnwandseitigen Tür - 2. Endstellung - verbringbar ist.

Ein Fahrzeug mit allen vorgenannten Merkmalen ist durch die US-A-2 642 816 bekannt. Für den Wechsel zwischen den zwei Einsatzarten - Vorausfahrzeug und gekuppeltes Fahrzeug- wird die stirnwandseitige Tür nach oben in den Dachbereich geschoben bzw. aus dem Dachbereich nach unten gezogen und der tunnelförmige Durchgang zwischen seinen beiden Endstellungen entsprechend bewegt. Bezüglich eines Fahrertisches und dessen Anordnung innerhalb der Kopfpartie sind der US-A-2 642 816 keine Angaben zu entnehmen.

Der Erfindung liegt die Aufgabe zugrunde, ein Fahrzeug der gattungsgemäßen Art so zu verbessern, daß der Fahrerstand innerhalb der Kopfpartie bei einem Einsatz als Vorausfahrzeug dem Fahrzeugführer auf möglichst großer Fläche frei und ungestört verfügbar ist und bei einem Einsatz als gekuppeltes Fahrzeug im Sinne einer definierten Passage für die Fahrgäste nutzbar und im übrigen gegenüber den Fahrgästen vollständig abgeschirmt ist.

Diese Aufgabe wird erfindungsgemäß dadurch gelöst, daß die stirnwandseitige Tür fahrerstandseitig ein Fahrerpult als Abschnitt eines mit Bedienungs- und Kontrolleinrichtungen versehenen Fahrertisches aufweist, wobei dieses Fahrerpult bei zum Fahrerstand hin geöffneter stirnwandseitiger Tür außerhalb des in seiner 2. Endstellung befindlichen Durchganges liegt.

Für ein leichtes und schnelles Verbringen des Durchganges und der damit verbundenen Übergangseinrichtung für die Einsatzarten - Vorausfahrzeug und gekuppeltes Fahrzeug - ist nach einer Ausgestaltung der Erfindung vorgesehen, daß der Durchgang mit Übergangseinrichtung innerhalb der Kopfpartie durch eine Längsführung verschiebbar gehalten ist.

Um den Wechsel zwischen den besagten beiden Einsatzarten des Fahrzeuges besonders bedienungsfreundlich und bei Bedarf im Hinblick auf einen größtenteils automatischen Ablauf auslegen zu können, besteht eine nächste Ausführungsform gemäß der Erfindung darin, daß der Durchgang mit Übergangseinrichtung über einen maschinellen Antrieb, z. B. Druckluftzylinder, zwischen seinen beiden Endstellungen bewegbar ist.

Für einen ohne zusätzliche Mittel bewirkten, sozusagen nahtlosen Anschluß des Durchganges an die Stirnwand liegt eine weitere Ausgestaltung der Erfindung darin, daß der Durchgang an seinem übergangsseitigen Ende entsprechend der Umfangskonzur der stirnwandseitigen Tür ausgebildet ist und in seiner 2. Endstellung in den Rahmen dieser Tür abgedichtet eingreift.

Um die Kopfpartie zugunsten des Platzangebotes für die Fahrgäste möglichst kurz auszubilden, ist es in weiterer Ausgestaltung der Erfindung gegeben, daß der Durchgang eine kleinere Längserstreckung als die des Fahrerstandes aufweist, wobei - bei Einsatz des Fahrzeuges als gekuppeltes Fahrzeug - das nichtübergangsseitige Ende des Durchganges an Türflügeln angrenzt, die - bei Einsatz des Fahrzeuges als Vorausfahrzeug - Teile einer Rückwand des Fahrerstandes bilden.

Zur geschlossenen Aufnahme des Durchganges und der damit verbundenen Übergangseinrichtung bei der Einsatzart "Vorausfahrzeug" besteht eine nächste Ausgestaltung der Erfindung darin, daß in der 1. Endstellung der Durchgang mit Übergangseinrichtung beidseits von im Anschluß an die Rückwand des Fahrerstandes in Fahrzeuglängsrichtung angeordneten Trennwänden umgeben und das nichtübergangsseitige Ende des Durchganges durch eine quer zur Fahrzeuglängsachse liegende Tür verschließbar ist.

Um die mit dem Durchgang verbundene Übergangseinrichtung in einfacher und vor allem raumsparender Weise entsprechend den räumlichen Stellungen zweier gekuppelter Fahrzeuge zu führen, ist es in Weiterbildung der Erfindung gegeben, daß der Durchgang an seinem Boden und seinem Dach jeweils eine Lagerung für jeweils ein an einem Anschlußrahmen der Ubergangseinrichtung angreifendes plattenförmiges Führungs- und Tragelement aufweist.

Die vorgenannte Lagerung ist nach einer ergänzenden Ausgestaltung der Erfindung aus einem Schwenkzapfen für das plattenförmige Führungs- und Tragelement und dieses oben und unten erfassenden Führungskörpern gebildet.

Längsbewegungen der abgefederten Fahrzeugkupplung werden nach einem nächsten Gedanken der Erfindung dadurch ausgeglichen, daß der Schwenkzapfen in ein im plattenförmigen Führungs- und Tragelement angeordnetes Langloch eingreift.

Eine selbständige Mittenrückstellung der ausgeschwenkten Führungs- und Tragelemente und damit der Übergangseinrichtung wird in erfindungsgemäßer Weiterbildung dadurch erreicht, daß die Führungs- und Tragelemente gegen die Kraft von daran und am Boden sowie am Dach des Durchganges angreifenden Federn gehalten sind.

Überdies ist nach einer Ausführungsform der Erfindung vorgesehen, daß das plattenförmige Führungs- und Tragelement aus Federstahl besteht; dadurch ist in einfacher Weise ein Ausgleich von Höhenunterschieden zweier gekuppelter Fahrzeuge möglich.

Die plattenförmigen Führungs- und Tragelemente werden von den auftretenden Vertikalkräften über eine nächste Ausführungsform der Erfindung weitgehend dadurch entlastet, daß der Anschlußrahmen der Übergangseinrichtung an dem Durchgang über eine den auftretenden Lasten anpaßbare, im übrigen elastisch wirksame Aufhängevorrichtung gehalten ist.

Um die Längserstreckung der in die 1. Endstellung verbrachten Einheit-Durchgang und Übergangseinrichtung- möglichst kurz zu halten und somit die Nutzfläche für den Fahrgastraum entsprechend zu vergrößern, ist in weiterer Ausgestaltung der Erfindung vorgesehen, daß die Einheit - Durchgang und Übergangseinrichtung - Mittel (z. B. einen Kurbelantrieb) zum Einziehen eines Faltenbalges der Übergangseinrichtung aufweist.

Die mit der Erfindung erzielbaren Vorteile bestehen insbesondere darin, daß der Fahrerstand zum einen beim Einsatz des Fahrzeuges als Vorausfahrzeug dem Fahrzeugführer frei und ungestört verfügbar ist, zum anderen beim Einsatz des Fahrzeuges als gekuppeltes Fahrzeug gegenüber den Fahrgästen vollständig abgeschirmt und damit gegenüber irgendwelchen Manipulationen an den Bedienungseinrichtungen gesichert ist. Für die Fahrgäste selbst ergibt sich eine in sich geschlossene und gut begehbare Passage.

Ein Ausführungsbeispiel der Erfindung ist in der Zeichnung dargestellt und wird im folgenden näher beschrieben. Es zeigen
Fig. 1 die Kopfpartie eines Schienenfahrzeuges im Längsschnitt, ausgerüstet für die Einsatzart "Vorausfahrzeug",
Fig. 2 die Draufsicht zu Fig. 1, gleichfalls im Schnitt,
Fig. 3 die Kopfpartie des Schienenfahrzeuges, im Schnitt nach der Linie IV - IV in Fig. 4, umgerüstet für die Einsatzart "gekuppeltes Fahrzeug",
Fig. 4 die Draufsicht zu Fig. 3, im Schnitt,
Fig. 5 den Schnitt nach der Linie 111 - 111 in Fig. 3, im vergrößerten Maßstab.

Nach den Fig. 1 bis 4 weist eine Kopfpartie 1 einen Fahrerstand 2, einen stirnwandseitig angeordneten Fahrertisch 8, ein als Abschnitt des Fahrertisches 8 ausgebildetes, an einer stirnwandseitigen Tür 3 angebrachtes Fahrerpult 8a und einen in Fahrzeugquerrichtung verschiebbaren Fahrersitz 8b auf, wobei der Fahrerstand 2 an seinem nichtstirnwandseitigen Ende durch eine Rückwand 2a begrenzt und über zwei seitliche Fahrzeugaußentüren 13 zugänglich ist.

In der Rückwand 2a des Fahrerstandes 2 befindet sich eine fahrzeuglängsmittig angeordnete, aus zwei Türflügeln 2b bestehende Tür 2c; die Türflügel 2b sind nach Fig. 4 zum Fahrerstand 2 hin bewegbar. In der Tür 2c ist eine weitere, insbesondere in den Fig. 2, 3 und 4 gezeigte zweiflügelige Tür 2d insoweit vorteilhaft angeordnet, als sie gemäß strichpunktierter Darstellung in Fig. 2 und 4 in den anschließenden Raum der Kopfpartie 1 hinein öffnungsfähig ist und somit dem Fahrzeugführer einen Fluchtweg freigibt.

Im Anschluß an die Rückwand 2a des Fahrerstandes 2, von zwei Pfosten 2e der Tür 2c ausgehend, erstrecken sich bis zum Ende der Kopfpartie 1 zwei Trennwände 9. An den Enden der Trennwände 9 ist in Fahrzeugquerrichtung eine Tür 10 angeschlagen, die im Sinne des Fluchtweges für den Fahrzeugführer zum anschließenden Fahrgastraum (nicht dargestellt) hin öffnungsfähig ist.

Die zuvor beschriebene Anordnung bildet bei einem Einsatz des Fahrzeuges als Vorausfahrzeug (s. Fig. 1 und 2) den Raum zur Aufnahme eines darin verbrachten tunnelförmigen Durchganges 5 einschließlich einer damit verbundenen Ubergangseinrichtung 4, 1. Endstellung. Dabei ist der tunnelförmiger Durchgang 5 an seinem nichtübergangsseitigen Ende 5b durch die vorerwähnte Tür 10 verschließbar.

Für ein gemeinsames Verbringen des tunnelförmigen Durchganges 5 und der Übergangseinrichtung 4 von der vorerwähnten 1. Endstellung in die bei Einsatz des Fahrzeuges als gekuppeltes Fahrzeug vorliegende 2. Endstellung (s. Fig. 3 und 4) sind im Dachbereich der Kopfpartie 1 durchlaufende, ortsfeste Laufschienen 6a und am Dach 5d des tunnelförmigen Durchganges 5 Rollkörper 6b angeordnet, wobei die Laufschienen 6a und Rollkörper 6b gemeinsam eine Längsführung 6 bilden. An dem Dach 5d des tunnelförmigen Durchganges 5 greift ein noch im Dachbereich der Kopfpartie 1 fahrzeuglängsmittig und vertikal drehbar gelagerter Antrieb 7, beispielsweise ein Druckluftzylinder, an.

Die mit dem tunnelförmigen Durchgang 5 verbundene Übergangseinrichtung 4 besteht, s. insbesondere die Fig. 1 bis 4, in üblicher Weise aus einem Faltenbalg 4c, einem an seinem freien Ende angebrachten Anschlußrahmen 4a und einer aus übereinander angeordneten Platten gebildeten Übergangsbrücke 4d, wobei die obere, gewölbte Platte an dem Anschlußrahmen 4a vertikal drehbar gelagert und die untere, ebene Platte winkelsteif mit einem Boden 5c des tunnelförmigen Durchganges 5 verbunden ist.

Die Übergangseinrichtung 4 ist gemäß Fig. 1 und 3 im weiteren durch eine an dem Anschlußrahmen 4a und an dem tunnelförmigen Durchgang 5 angelenkte Aufhängevorrichtung 11 gehalten; dabei ist die Aufhängevorrichtung 11 gegenüber auftretenden Lasten anpaßbar und im übrigen elastisch wirksam ausgelegt, beispielsweise durch einsetz- oder ausnehmbare Gummizüge nach Art eines Expanders. Die Funktionseinheit "tunnelförmiger Durchgang 5 und Übergangseinrichtung 4" ist gemäß schematischer Wiedergabe in Fig. 1 noch mit einem Kurbeltrieb 4b zum Einziehen des Faltenbalges 4c bei einem Verbringen in die 1. Endstellung versehen.

Nach den Fig. 1, 3 und 5 ist in dem Boden 5c und in dem Dach 5d des tunnelförmigen Durchganges 5 jeweils eine Lagerung 5e für ein unten und oben an dem Anschlußrahmen 4a der Übergangseinrichtung 4 angreifendes, plattenförmiges Führungs- und Tragelement 5f angeordnet.

Die Lagerung 5e an dem nach Fig. 1 und 3 mit einem Hohlraum ausgebildeten Boden 5c besteht aus einem am Unterteil des Bodens 5c vertikal angeordneten Schwenkzapfen 5g, der - wie aus Fig. 5 deutlicher hervorgeht - in das plattenförmige Führungs- und Tragelement 5f über ein darin angebrachtes Langloch 5i eingreift. Zu der Lagerung 5e gehören noch rollenförmige Führungskörper 5h, die am Unter- und Oberteil des Bodens 5c gelagert sind und das plattenförmige Führungs- und Tragelement 5f erfassen. Wie ersichtlich, sind die Führungskörper 5h in ihrer Länge unterschiedlich, entsprechend dem Schwenkbereich des Führungs- und Tragelementes 5f gemäß strichpunktierter Darstellung ausgelegt. Das plattenförmige Führungs- und Tragelement 5f ist schließlich gegen die Kraft von daran und am Boden 5c angreifenden Federn 12 im Sinne einer Mittenrückstellung gehalten.

Die Lagerung 5e an dem nach Fig. 1 und 3 gleichfalls mit einem Hohlraum ausgebildeten Dach 5d des tunnelförmigen Durchganges 5 entspricht in ihrem Aufbau der vorbeschriebenen Lagerung 5e an dem Boden 5c. Im Hinblick auf im oberen Bereich des Fahrzeuges sich stärker auswirkende Unterschiede in der Querneigung zweier gekuppelter Fahrzeuge, also zur Vermeidung von Zwängen, ist lediglich der Schwenkzapfen 5g entfallen.

Bei einem Wechsel der Einsatzart des Fahrzeuges von "Vorausfahrzeug" in "gekuppeltes Fahrzeug" nach Fig. 3 und 4 erfolgt die Umrüstung einfach dadurch, daß die stirnwandseitige Tür 3 in die Position nach Fig. 4 geschwenkt wird, die Türflügel 2b der Tür 2c in der Rückwand 2a des Fahrerstandes 2 zunächst bis zur strichpunktierten Stellung nach Fig. 4 geöffnet werden, der tunnelförmige Durchgang 5 mit kompletter Übergangseinrichtung 4 über den Antrieb 7 und die Längsführung 6 soweit ausgefahren werden, daß das übergangsseitige Ende 5a des tunnelförmigen Durchganges 5 mit seiner einem Rahmen 3a der stirnwandseitigen Tür 3 gleichen Umfangskontur in diesem Rahmen 3a einliegt; abschließend werden die Türflügel 2b der Tür 2c aus ihrer strichpunktierten Lage an das nichtübergangsseitige Ende 5b des tunnelförmigen Durchganges 5 zur Anlage gebracht, 2. Endstellung.

Es versteht sich, daß die aus dem tunnelförmigen Durchgang 5 und der Übergangseinrichtung 4 gebildete Funktionseinheit in den beiden Endstellungen arretiert ist, z. B. durch Riegel, Fallen oder dergleichen.

Es versteht sich weiter, daß statt der nach den Ansprüchen 8 bis 14 getroffenen baulichen Integration der Übergangseinrichtung 4 mit dem tunnelförmigen Durchgang 5 bei anderen Fahrzeugen ohne diesen Durchgang 5 eine separate Anwendung der Übergangseinrichtung 4 nach den Ansprüchen 8 bis 14 durch eine entsprechende, direkte Anordnung im Untergestellbereich und im Dach solcher Fahrzeuge gegeben ist.

## Patentansprüche

1. Fahrzeug, insbesondere Schienenfahrzeug, mit einer Kopfpartie (1), die einen mit dem Fahrgastraum in einer Ebene liegenden Fahrerstand (2), eine stirnwandseitige Tür (3) und einen tunnelförmigen, mit einer Übergangseinrichtung (4) verbundenen Durchgang (5) aufweist, der für einen Einsatz des Fahrzeuges als Vorausfahrzeug in den der stirnwandseitigen Tür (3) abgewandten Bereich der Kopfpartie (1) - 1. Endstellung - und für einen Einsatz des Fahrzeuges als gekuppeltes Fahrzeug in Richtung auf einen Rahmen (3a) der geöffneten stirnwandseitigen Tür (3) - 2. Endstellung - verbringbar ist, dadurch gekennzeichnet, daß die stirnwandseitige Tür (3) fahrerstandseitig ein Fahrerpult (8a) als Abschnitt eines mit Bedienungs- und Kontrolleinrichtungen versehenen Fahrertisches (8) aufweist, wobei dieses Fahrerpult (8a) bei zum Fahrerstand (2) hin geöffneter stirnwandseitiger Tür (3) außerhalb des in seiner 2. Endstellung befindlichen Durchganges (5) liegt.

2. Fahrzeug nach Anspruch 1, dadurch gekennzeichnet, daß der Durchgang (5) mit Übergangseinrichtung (4) innerhalb der Kopfpartie (1) durch eine Längsführung (6) verschiebbar gehalten ist.

3. Fahrzeug nach Anspruch 1 oder 2, dadurch gekennzeichnet, daß der Durchgang (5) mit Ubergangseinrichtung (4) über einen maschinellen Antrieb (7), z. B. Druckluftzylinder, zwischen seinen beiden Endstellungen bewegbar ist.

4. Fahrzeug nach einem der Ansprüche 1 bis 3, dadurch gekennzeichnet, daß der Durchgang (5) an seinem übergangsseitigen Ende (5a) entsprechend der Umfangskontur der stirnwandseitigen Tür (3) ausgebildet ist und in seiner 2. Endstellung in den Rahmen (3a) dieser Tür (3) abgedichtet eingreift.

5. Fahrzeug nach einem der Ansprüche 1 bis 4, dadurch gekennzeichnet, daß der Durchgang (5) eine kleinere Längserstreckung als die des Fahrerstandes (2) aufweist, wobei - bei Einsatz des Fahrzeuges als gekuppeltes Fahrzeug- das nichtübergangsseitige Ende (5b) des Durchganges (5) an Türflügeln (2b) angrenzt, die - bei Einsatz des Fahrzeuges als Vorausfahrzeug - Teile einer Rückwand (2a) des Fahrerstandes (2) bilden.

6. Fahrzeug nach einem der Ansprüche 1 bis 5, dadurch gekennzeichnet, daß in der 1. Endstellung der Durchgang (5) mit Übergangseinrichtung (4) beidseits von im Anschluß an die Rückwand (2a) des Fahrerstandes (2) in Fahrzeuglängsrichtung angeordneten Trennwänden (9) umgeben und das nichtübergangsseitige Ende (5b) des Durchganges (5) durch eine quer zur Fahrzeuglängsachse liegende Tür (10) verschließbar ist.

7. Fahrzeug nach einem der Ansprüche 1 bis 6, dadurch gekennzeichnet, daß der Durchgang (5) an seinem Boden (5c) und seinem Dach (5d) jeweils eine Lagerung (5e) für jeweils ein an einem Anschlußrahmen (4a) der Übergangseinrichtung (4) angreifendes plattenförmiges Führungs- und Tragelement (5f) aufweist.

8. Fahrzeug nach Anspruch 7, dadurch gekennzeichnet, daß die Lagerung (5e) aus einem Schwenkzapfen (5g) für das plattenförmige Führungs- und Tragelement (5f) und dieses oben und unten erfassenden Führungskörpern (5h) gebildet ist.

9. Fahrzeug nach Anspruch 8, dadurch gekennzeichnet, daß der Schwenkzapfen (5g) in ein im plattenförmigen Führungs- und Tragelement (5f) angeordnetes Langloch (5i) eingreift.

10. Fahrzeug nach einem der Ansprüche 7 bis 9, dadurch gekennzeichnet, daß die Führungs- und Tragelemente (5f) gegen die Kraft von daran und am Boden (5c) sowie am Dach (5d) des Durchganges (5) angreifenden Federn (12) gehalten sind.

11. Fahrzeug nach einem der Ansprüche 7 bis 10, dadurch gekennzeichnet, daß das plattenförmige Führungs- und Tragelement (5f) aus Federstahl besteht.

12. Fahrzeug nach einem der Ansprüche 7 bis 11, dadurch gekennzeichnet, daß der Anschlußrahmen (4a) der Übergangseinrichtung (4) an dem Durchgang (5) über eine den auftretenden Lasten anpaßbare, im übrigen elastisch wirksame Aufhängevorrichtung (11) gehalten ist.

13. Fahrzeug nach einem der Ansprüche 7 bis 12, dadurch gekennzeichnet, daß die Einheit - Durchgang (5) und Übergangseinrichtung (4) - Mittel (z. B. einen Kurbelantrieb (4b)) zum Einziehen eines Faltenbalges (4c) der Übergangseinrichtung (4) aufweist.

## Claims

1. A vehicle, in particular a rail vehicle, having a head portion (1) which comprises a driver's cab (2) located at the level of the passenger space, a door (3) in the front wall and a tunnel-shaped passage (5) which is connected to a transition arrangement (4) and can be transferred into the region of the head part (1) remote from the door (3) in the front wall - first end position - when the vehicle is used as front vehicle, and onto a frame (3a) of the open door (3) in the front wall - second end position - when the vehicle is used as coupled vehicle, characterised in that the door (3) in the front wall has, on the driver's cab side, a driver's console (8a) as a section of a driver's table (8) provided with operating and control devices, this driver's console (8a) lying outside the passage (5) situated in its second end position when the door (3) in the front wall is open toward the driver's cab (2).

2. A vehicle according to Claim 1, characterised in that the passage (5) together with the transition arrangement (4) is movably held inside the head part (1) by a longitudinal guide means (6).

3. A vehicle according to Claim 1 or 2, characterised in that the passage (5) together with the transition arrangement (4) can be moved between its two end positions by a mechanical drive (7), for example by a pneumatic cylinder.

4. A vehicle according to one of Claims 1 to 3, characterised in that the passage (5) is constructed at its transition end (5a) according to the peripheral contour of the door (3) in the front wall and engages tightly in the frame (3a) of this door (3) in its second end position.

5. A vehicle according to one of Claims 1 to 4, characterised in that the passage (5) is shorter than the driver's cab (2), the end (5b) of the passage (5) remote from the transition being adjacent to door leaves (2b) when the vehicle is used as coupled vehicle, the door leaves (2b) forming part of a rear wall (2a) of the driver's cab (2) when the vehicle is used as front vehicle.

6. A vehicle according to one of Claims 1 to 5, characterised in that, in the first end position, the passage (5) together with the transition arrangement (4) is surrounded on either side by partition walls (9) arranged adjacent to the rear wall (2a) of the driver's cab (2) in the longitudinal direction of the vehicle, and the end (5b) of the passage (5) remote from the transition can be closed by a door (10) situated transversely to the longitudinal axis of the vehicle.

7. A vehicle according to one of Claims 1 to 6, characterised in that the passage (5) has on its floor (5c) and its roof (5d) a respective mounting (5e) for a respective plate-shaped guiding and holding element (5f) acting upon a connecting frame (4a) of the transition arrangement (4).

8. A vehicle according to Claim 7, characterised in that the mounting (5e) is formed from a pivot pin (5g) for the plate-shaped guiding and holding element (5f) and guiding members (5h) embracing it at the top and bottom.

9. A vehicle according to Claim 8, characterised in that the pivot pin (5g) engages in a slot (5i) arranged in the plate-shaped guiding and holding element (5f).

10. A vehicle according to one of Claims 7 to 9, characterised in that the guiding and holding elements (5f) are held against the force of springs (12) acting upon them and upon the floor (5c) and upon the roof (5d) of the passage (5).

11. A vehicle according to one of Claims 7 to 10, characterised in that the plate-shaped guiding and holding element (5f) is of spring steel.

12. A vehicle according to one of Claims 7 to 11, characterised in that the connecting frame (4a) of the transition arrangement (4) is held on the passage (5) by means of a suspension device (11) which can be adapted to the loads occurring and is also elastic.

13. A vehicle according to one of Claims 7 to 12, characterised in that the unit consisting of the passage (5) and the transition arrangement (4) comprises means (for example a crank drive (4b)) for pulling in a communication bellows (4c) of the transition arrangement (4).

## Revendications

1. Véhicule, en particulier véhicule ferroviaire, comprenant une partie de tête (1) qui comporte une cabine de conduite (2) située sur le même plan que le compartiment des voyageurs, une porte (3) ménagée dans la paroi de bout, et un passage (5) en forme de tunnel, lequel est relié à un dispositif d'intercommunication (4) et peut être amené dans la région de la partie de tête (1) qui est opposée à la porte (3) de la paroi de bout, pour une utilisation du véhicule comme véhicule de tête - 1ère position finale - et déplacé en direction d'un cadre (3a) de la porte (3) de la paroi de bout qui est alors ouverte, pour une utilisation du véhicule comme véhicule attelé - 2ème position finale- caractérisé par le fait que la porte (3) de la paroi de bout comporte, du côté de la cabine de conduite, un pupitre de commande (8a) qui fait partie d'un poste de conduite (8) muni de dispositifs de commande et de contrôle, ce pupitre de commande (8a) se trouvant à l'extérieur du passage (5) placé dans sa 2ème position finale, lorsque la porte (3) de la paroi de bout est ouverte vers la cabine de conduite (2).

2. Véhicule selon la revendication 1, caractérisé par le fait que le passage (5) muni du dispositif d'intercommunication (4) est maintenu en pouvant être déplacé à l'intérieur de la partie de tête (1) grâce à un guidage longitudinal (6).

3. Véhicule selon la revendication 1 ou 2, caractérisé par le fait que le passage (5) muni du dispositif d'intercommunication (4) peut être déplacé entre ses deux positions finales par l'intermédiaire d'un entraînement mécanique (7), par exemple d'un vérin à air comprimé.

4. Véhicule selon l'une des revendcations 1 à 3, caractérisé par le fait que le passage (5), à son extrémité (5a) située du côté de l'intercommunication, est conformé en fonction du contour périphérique de la porte (3) de la paroi de bout, et qu'il pénètre de manière étanche dans le cadre (3a) de cette porte (3) lorsqu'il est dans sa 2ème position finale.

5. Véhicule selon l'une des revendications 1 à 4, caractérisé par le fait que le passage (5) présente une extension longitudinale inférieure à celle de la cabine de conduite (2), l'extrémité (5b) du passage (5) qui n'est pas située du côté de l'intercommunication aboutissant, lors de l'utilisation du véhicule comme véhicule attelé, à des battants de porte (2b) qui, lorsque le véhicule est utilisé comme véhicule de tête, forment des parties d'une paroi arrière (2a) de la cabine de conduite (2).

6. Véhicule selon l'une des revendications 1 à 5, caractérisé par le fait que, dans la première position finale, le passage (5) muni du dispositif d'intercommunication (4) est entouré des deux côtés par des parois de séparation disposées en se raccordant à la paroi arrière (2a) de la cabine de conduite (2) dans la direction longitudinale du véhicule, et que l'extrémité (5b) du passage (5) qui n'est pas située du côté de l'intercommunication peut être fermée par une porte (10) disposée perpendiculairement à l'axe longitudinal du véhicule.

7. Véhicule selon l'une des revendications 1 à 6, caractérisé par le fait que le passage (5) comporte, dans son plancher (5c) et dans son toit (5d), un dispositif de montage (5e) destiné à chaque fois à un élément de guidage et de support (5f) en forme de plaque en prise avec un cadre de raccordement (4a) du dispositif d' intercommunication (4).

8. Véhicule selon la revendication 7, caractérisé par le fait que le dispositif de montage (5e) est constitué par un pivot (5g) destiné à l'élément de guidage et de support en forme de plaque (5f), et par des organes de guidage (5h) qui enserrent celui-ci en haut et en bas.

9. Véhicule selon la revendication 8, caractérisé par le fait que le pivot (5g) pénètre dans un trou allongé (5i) ménagé dans l'élément de guidage et de support en forme de plaque (5f).

10. Véhicule selon l'une des revendications 7 à 9, caractérisé par le fait que les éléments de guidage et de support (5f) sont maintenus à l'encontre de la force de ressorts (12) qui sont en prise avec eux et avec le plancher (5c) du passage (5), ainsi qu'avec son toit (5d).

11. Véhicule selon l'une des revendications 7 à 10, caractérisé par le fait que l'élément de guidage et de support en forme de plaque (5f) est en acier à ressorts.

12. Véhicule selon l'une des revendications 7 à 11, caractérisé par le fait que le cadre de raccordement (4a) du dispositif d'intercommunication (4) est maintenu sur le passage (5) par l'intermédiaire d'un dispositif de suspension (11) qui peut être adapté à charges intervenant, et qui, par ailleurs, agit élastiquement.

13. Véhicule selon l'une des revendications 7 à 12, caractérisé par le fait que l'ensemble composé par le passage (5) et le dispositif d'intercommunication (4) comporte des moyens [par exemple un mécanisme à manivelle (4b)] pour rétracter un soufflet (4c) du dispositif d'intercommunication (4).
